# EUROPÄISCHE PATENTSCHRIFT

(11) **EP 0 975 721 B1**
(45) Veröffentlichungstag und Bekanntmachung des Hinweises auf die Patenterteilung: **16.06.2004**
(21) Anmeldenummer: 98921455.6
(22) Anmeldetag: 11.04.1998
(51) Int. Cl.: C11D 1/66, C11D 17/00, C11D 11/00

(54) **GELFÖRMIGES REINIGUNGSMITTEL FÜR SPÜLTOILETTEN**
GELLED CLEANING AGENT FOR FLUSH TOILETS
PRODUIT GELIFIE DE NETTOYAGE DE TOILETTES A CHASSE D'EAU

(30) Priorität: 16.04.1997 DE 19715872
(43) Veröffentlichungstag der Anmeldung: 02.02.2000
(73) Patentinhaber: Henkel Kommanditgesellschaft auf Aktien, 40589 Düsseldorf (DE)
(72) Erfinder: MENKE, Ronald, D-40822 Mettmann (DE); DITZE, Alexander, D-40599 Düsseldorf (DE); PESSEL, Frank, D-40597 Düsseldorf (DE)
(86) Internationale Anmeldenummer: PCT/EP1998/002123
(87) Internationale Veröffentlichungsnummer: WO 1998/046712

(56) Entgegenhaltungen:
- EP-A- 0 323 209
- WO-A-90/12082
- WO-A-92/06161
- GB-A- 2 288 186
- US-A- 5 047 167

## Beschreibung

Die vorliegende Erfindung betrifft ein gelförmiges Reinigungsmittel, das bevorzugt in Spültoiletten eingesetzt werden kann.

Bekanntermaßen werden feste Reinigungsmittel in Stückform zur automatischen Reinhaltung von Toiletten eingesetzt. Diese werden entweder in der WC-Schüssel oder im Wasserkasten angebracht. Die Formkörper werden bei jedem Spülvorgang von Wasser überströmt, wobei sie sich allmählich auflösen und während dieser Zeit ihre reinigungsaktiven Wirkstoffe freisetzen. Üblicherweise enthalten diese Reinigungsformkörper zusätzlich Parfüm zur Raumbeduftung oder desinfizierende Wirkstoffe zur Hygieneoptimierung. Die beschriebenen stückförmigen Reinigungsmittelformkörper werden in dafür geeigneten Behältnissen teilweise mit speziellen Nachfüllmöglichkeiten appliziert.

Die beschriebenen Formkörper werden in der Regel nach Gieß-, Preß-, Extrudier- oder Granulierverfahren gefertigt, die einen hohen technischen Aufwand erfordern und häufig durch die auftretende Temperaturbelastung (Gieß/Extrudierverfahren) unerwünschte Parfümverluste erleiden.

Als nachteilig erweist es sich auch, daß die aus ökologischen Gründen verbreiteten Nachfülleinheiten nur nach vollständigem Verbrauch des stückförmigen Körpers eingesetzt werden können. Eine wünschenswerte beliebige Nachfüllung, z.B. zur stärkeren Wirkstoffreisetzung oder insbesondere der intensiveren Duftentfaltung, ist nicht möglich.

Ein solcher Formkörper wird beispielsweise in der britischen Patentanmeldung GB 2 288 186 A beschrieben. Es handelt sich um einen "Gel-Reinigungsblock", welches Tenside, Guar Gum und einwertige Ionen enthalten soll. Die Herstellung erfolgt bei 90°C, anschließend wird der Block in eine Form gegossen und erstarrt. Individuelles Nachfüllen beliebiger Mengen ist daher nicht möglich.

Aufgabe der Erfindung war es, ein System zu entwickeln, das die beschriebenen Nachteile nicht aufweist. Überraschenderweise wurde gefunden, daß spezielle gelförmige Zubereitungen mit strukturviskosen Eigenschaften den Aufwand der Herstellung erheblich verringem und aufgrund einfacher Technik kostengünstiger zu produzieren sind. Auch das Problem der individuellen Nachfüllmöglichkeit kann durch derartige strukturviskose Wirkstoffzubereitungen gelöst werden. Ein spezielles Behältnis, das für die erfindungsgemäßen gelförmigen Reinigungsmittel besonders geeignet ist, wird in der DE-A- 195 201 45 beschrieben.

Gegenstand der Erfindung ist ein stabiles gelförmiges und scherverdünnendes Reinigungsmittel, welches außer einem Polysaccharid ein C₈- bis C₂₂-Alkylpolyglycosid als Tensidsystem und Parfümkomponenten enthält, wobei das Mittel als Polysaccharid Xanthan-Gum und/oder Guar-Gum in Mengen zwischen 1 und 5 Gew.-%, als eine Komponente des Tensidsystems ein C₈- bis C₂₂-Alkylpolyglucosid in Mengen zwischen 3 und 25 Gew.-%, die Parfümkomponente(n) in Mengen von 2 bis 15 Gew.-% sowie ggf. weitere Inhaltsstoffe wie Cotenside, kalklösende Mittel, Farbstoffe, keimhemmende Mittel, Perlglanzmittel, Stabilisatoren, Reinigungsverstärker und Geruchsabsorber enthält und eine Viskosität von 30 000 bis 150 000 mPas aufweist; die Viskosität wurde dabei mit einem Brookfield Rotationsviskosimeter, Typ RVT mit Helipath-Einrichtung und der Spindel TA bei 1 Upm und 23°C gemessen.

Es hat sich gezeigt, daß mit Xanthan-Gum und/oder Guar-Gum in den beschriebenen Kombinationen je nach Wahl der Type mit hohen Parfüm- und APG-Konzentrationen optisch ansprechende transluzente oder klare strukturviskose Gelstrukturen erzielt werden können, die in den dafür geeigneten Behältnissen vergleichbare Haltbarkeiten von festen WC-Blöcken erreichen.

Andere übliche Gelbildner wie z.B. Polyacrylsäure (Carbopol), tensidverdickte Systeme, MHPC (Natrosol) oder kochsalz- bzw. elektrolytverdickte Tensidsysteme zeigen bei Einsatz der notwendigen hohen Tensid- und Parfümanteile keine ausreichende Gelstabilität. Diese Formulierungen sind häufig nicht ausreichend strukturviskos, verdünnen sich beim Überströmen mit Wasser und tropfen wegen ihres ungenügenden Viskositätsverhalten trotz geeigneter Behältnisse undosiert in die WC-Schüssel. Dagegen sind die erfindungsgemäßen Formulierungen ausgesprochen strukturviskos und widerstehen dabei dem überströmenden Wasser in der Form, daß nur geringe Teilmengen abgegeben werden und die gewünschte Haltbarkeit erzielt wird. Die erhaltenen Mittel dürfen sich nämlich in dem in die dafür vorgesehenen Behältnisse eindringenden Wasser auch nicht zu gut lösen, damit sie nicht nach einer geringen Anzahl von verwendungsgemäßen wässrigen Überströmungen bereits aufgelöst und damit verbraucht sind.

Dabei muß außerdem gewährleistet sein, daß trotz der hohen Parfüm- und Emulgatormenge eine ausreichende Langzeitstabilität der Gele gewährleistet ist, und sich z. B. keine Phasenseparation einstellt, die nicht nur ein für den Verbraucher optisch minder ansprechendes Produkt bedeuten würde, sondern auch Lösekinetik und Dosierfähigkeit beeinträchtigen würde.

Als Vorteil ist zusätzlich gegeben, daß mit zunehmender Schergeschwindigkeit die Viskosität abnimmt und ein Abfüllen im Produktionsprozeß sowie ein leichtes Handling beim Verbraucher während des Dosierens/Nachfüllung resultiert

Überraschenderweise wurde auch gefunden, daß unter bestimmten Bedingungen beim Produktionsprozeß Luftblasen in die Mittel erfindungsgemäßer Zusammensetzung eingebracht werden können, die über einen Zeitraum von mehreren Wochen in Größe und Form stabil sind und damit ein für den Verbraucher optisch noch ansprechenderes Produkt bedeuten.

Dabei darf die Größe der Luftblasen, die sich z. B. über die Rührgeschwindigkeit im Produktionsprozeß und die Viskosität der Mittel steuern läßt, weder zu groß noch zu klein sein; außerdem sollte die Menge der Luftblasen ebenfalls nur in einem bevorzugten Bereich ausgewählt sein. Sollte also die Anwesenheit von Luftblasen erwünscht sein, so sollte nicht mehr als 30 Vol-% Luft enthalten sein, bevorzugt zwischen 2 und 25 Vol-% Luft und ganz besonders bevorzugt zwischen 5 und 20 Vol.-% Luft. Die ganz besonders bevorzugten Ausführungsformen enthalten Luftblasen zwischen 0,1 mm und 20 mm Durchmesser, äußerst bevorzugt zwischen 1 mm und 15 mm Durchmesser.

Die Viskosität der erfindungsgemäßen Mittel erlaubt aber auch, die im Produktionsprozeß bereits eingetragenen Luftblasen durch kurzzeitiges Anlegen eines Unterdrucks, der in einem Bereich knapp unterhalb Raumdruck bis nahe einem Vakuum liegen kann, zuentfernen. Dabei ist die Dauer der Unterdruckbehandlung abhängig von der Stärke des Unterdrucks. Bei stärkerem Unterdruck muß die Behandlung nicht so lange durchgeführt, werden. Der Fachmann weiß aber auch, daß bei zu starkem Unterdruck unerwünschte Nebeneffekte auftreten können, wie z. B. das verstärkte Abdampfen von leichterflüchtigen Parfümkomponenten und u. U. Probleme bei der Rührbarkeit des Systems. Ein Entgasen der erfindungsgemäßen Mittel durch die Behandlung in einer Zentrifuge oder durch ultraschnelles Rühren ist zwar möglich, aber weniger bevorzugt.

Wenn möglich, vermeidet nämlich der Fachmann gemäß der vorliegenden Erfindung übermäßiges Einwirken von Scherkräften auf die erfindungsgemäßen Mittel während und nach dem Produktionsprozeß, da sonst die erfindungsgemäßen Eigenschaften oft kurz- bis mittelfristig verlorengehen und nur nach längeren Wartezeiten wiedergewonnen werden.

Bei der Herstellung der erfindungsgemäßen Rezepturen, die in den unterschiedlichsten Ansatzgrößen bis zum Tonnenmaßstab durchführbar ist, kann der Fachmann auf unterschiedliche Weise vorgehen.
Üblicherweise wird Wasser in einer handelsüblichen Mischeranlage, wie z. B. einer Beco-Mix-Anlage, vorgelegt und der Farbstoff eingerührt. Der vorzugsweise als Polysaccharid verwendete Xanthan-Gum wird mit Lösungsmittel, bevorzugt Ethanol, und dem gewünschten Parfumöl separat aufgeschlämmt. Die Suspension wird der Vorlage zugegeben und mit geringen Geschwindigkeiten, beispielsweise 30 Upm gerührt.
Es zeigt sich bei den Untersuchungen, daß nach Zugabe aller Komponenten eine Zeit zwischen wenigen Minuten und einigen Stunden zur Erreichung der erfindungsgemäßen Konsistenz wünschenswert ist. Im vorliegenden Fall wurde nach 30 min das Tensid (Alkylpolyglycosid) langsam zudosiert. Anschließend werden die weiteren Komponenten zugesetzt.
Soll ein blasenfreies Gel gewährleistet werden, ist die Mischung, wie oben bereits beschrieben, in einem geeigneten Behälter in Abhängigkeit von der Viskosität in der Regel aber für eine kurze Zeit, beispielsweise 15 min, unter reduzierten Druck oder ein Vakuum zu setzen.

Der Fachmann kann aber auch anders vorgehen. Dies empfiehlt sich z. B. bei der Einarbeitung von Desinfektionsmitteln. Üblicherweise wird hier Wasser in einer handelsüblichen Mischeranlage, wie z. B. einer Beco-Mix-Anlage, vorgelegt und der verwendete Xanthan-Gum eingerührt. Die Suspension wird der Vorlage zugegeben und mit geringen Geschwindigkeiten, beispielsweise 30 Upm gerührt, bevor nach 30 min das Tensidgemisch (Alkylpolyglycosid/Fettalkoholethersulfat) langsam zudosiert wird. Anschließend wird der Farbstoff zugegeben, bevor eine ethanolische Lösung des Parfüms nachdosiert wurde.
Danach erfolgt die Zugabe des Desinfektionsmittels, bevorzugt ausgewählt aus der Gruppe der Isothiazoline, der Benzoate oder der Salicylsäure oder Salicylate.
Die Abfüllung kann in diesem Fall z. B. über einen Flaschenrundläufer in eine handelsübliche Dosierflasche erfolgen.

Besondere Vorsicht muß man walten lassen, wenn man Substanzen in das vorbereitete und gequollene wässerige Xanthan-Gel zugibt, damit sich die erfindungsgemäße Struktur bilden kann. Bei einer zu schnellen Zugabe kann es zu Phasentrennungsproblemen kommen. Ebenfalls darf bei der Herstellung der Xanthan-Gel-Komponente kein Tensid zugegen sein, da es die Gel-Bildung verhindern könnte. Daher ist es äußerst bevorzugt, die tensidischen Komponenten erst nach der Bildung des Gels zuzugeben.

Zur Messung der Viskosität können die gängigen Methoden der Viskositätsbestimmung verwendet werden. Im vorliegenden Fall wurde mit Brookfield-Viskosimetern gearbeitet, welche eine für Gele vorgesehene Spindel bereithalten. Mit dieser Helipath-Spindel wurden die erfindungsgemäßen Viskositäten gemessen.

Die erfindungsgemäßen Formulierungen können in einer Rahmenrezeptur folgende Komponenten enthalten:
1,0 - 5,0 Gew.-% Polysaccharid (Xanthan Gum und/oder Guar-Gum)
3,0 - 25,0 Gew.-% C₈-C₂₂ Alkylpolyglycosid
0 - 15,0 Gew.-% Co-Tenside (FAS, FAEOS)
0 - 5,0 Gew.-% Zitronensäure
0 - 5,0 Gew.-% Komplexbildner
2 bis 15 Gew.-%, bevorzugt 2 - 12 Gew.-% und insbesondere 3 bis 8 Gew.-% Parfüm
bis 5,0 Gew.-%, bevorzugt 0,01 bis 4 Gew.-% Lösungsmittel, wie z.B. Ethanol
0 - 1,0 Gew.-% Konservierungsmittel
0 - 10,0 Gew.-% Farbstoff
0 - 5,0 Gew.-%, bevorzugt 0,01 bis 3 Gew.-% keimhemmende Mittel

Dabei versteht man beispielsweise erfindungsgemäß unter einem Polysaccharid z. B. ein Xanthan-Gum oder ein Guar-Gum oder Gemische desselten Xanthan wird aus einer Kette mit β-1,4-gebundener Glucose (Cellulose) mit Seitenketten gebildet. Die Struktur der Untergruppen besteht aus Glucose, Mannose, Glucuronsäure, Acetat und Pyruvat. Xanthan wird von Xanthomonas campestris unter aeroben Bedingungen mit einem Molekulargewicht von 2-15 X 10⁶ produziert. Xanthan wird u.a. in Batch-Kulturen hergestellt und nach Abtöten der Kultur und Fällen mit Propanol getrocknet und gemahlen. Andere geeignete Verfahren werden in der Literatur ebenfalls beschrieben. Vorzugsweise ist das Polysaccharid, insbesondere Xanthan-Gum, in Mengen zwischen 1 und 4 Gew.-%, insbesondere zwischen1,5 und 3,5 Gew.-% und äußert bevorzugt zwischen 1,8 und 3 Gew.-% in den Mitteln enthalten.

Alkylpolyglycoside sind Tenside, die durch die Reaktion von Zuckern und Alkoholen nach den einschlägigen Verfahren der präparativen organischen Chemie erhalten werden können, wobei es je nach Art der Herstellung zu einem Gemisch monoalkylierter, oligomerer oder polymerer Zucker kommt. Bevorzugte Alkylpolyglycoside können Alkylpolyglucoside sein, wobei besonders bevorzugt der Alkohol ein langkettiger Fettalkohol ist mit Alkylkettenlängen zwischen C₈ und C₂₂, bevorzugt zwischen C₈ und C₁₆ und besonders bevorzugt zwischen C₈ und C₁₂ liegt oder ein Gemisch langkettiger Fettalkohole ist. Der Oligomerisierungsgrad der Zucker, der eine berechnete und damit in der Regel nicht ganzzahlige Größe ist, liegt zwischen 1 und 10, bevorzugt zwischen 1,1 und 5 und ganz besonders bevorzugt zwischen 1,2 und 3 und äußerst bevorzugt zwischen 1,3 und 2,5. Die Mittel enthalten C₈- bis C₂₂-Alkylpolyglycoside vorzugsweise in Mengen von 4 bis 20 Gew.-%, insbesondere von 5 bis 17 Gew.-% und äußerst bevorzugt von 5 bis 15 Gew.-%, wobei auch Mengen bis 12 Gew.-% von Vorteil sein können.

Anionische Co-Tenside gemäß der vorliegenden Erfindung können aliphatische Sulfate wie Fettalkoholsulfate, Fettalkoholethersulfate, Dialkylethersulfate, Monoglyceridsulfate und aliphatische Sulfonate wie Alkansulfonate, Olefinsulfonate, Ethersulfonate, n-Alkylethersulfonate, Estersulfonate, und Ligninsulfonate sein. Ebenfalls im Rahmen der vorliegenden Erfindung verwendbar, aber nicht bevorzugt sind Fettsäurecyanamide, Sulfobernsteinsäureester, Fettsäureisethionate, Acylaminoalkansulfonate (Fettsäuretauride), Fettsäuresarcosinate, Ethercarbonsäuren und Alkyl(ether)phosphate. Bevorzugt werden Fettalkoholsulfate und Fettalkoholethersulfate verwendet. Weniger gute Ergebnisse wurden bisher mit Alkylbenzolsulfonaten erzielt.

In einer bevorzugten Ausführungsform der Erfindung liegt das Gewichtsverhältnis Alkylpolyglycosid zu Co-Tensiden, insbesondere zu Fettalkoholethersulfat und/oder Fettalkoholsulfat, bei mindestens 1, wobei Verhältnisse zwischen 50:1 und 1:1, besonders bevorzugt zwischen 10:1 und 1,5:1 und ganz besonders bevorzugt zwischen 5:1 und 1,8:1, besonders vorteilhaft sind. Aber auch nichtionische Co-Tenside können Verwendung finden. Nichtionische Tenside im Rahmen der vorliegenden Erfindung können alkoxylierte Alkohole wie Polyglycolether, Fettalkoholpolygycolether, Alkylphenolpolyglycolether, endgruppenverschlossene Polyglycolether, Mischether und Hydroxymischether und Fettsäurepolyglycolester sein. Ebenfalls verwendbar sind Ethylenoxid Propylenoxid, - Blockpolymere, Fettsäurealkanolamide und Fettsäurepolyglycolether.

Dabei versteht der Fachmann allgemein unter alkoxylierten Alkoholen die Reaktionsprodukte von Alkylenoxid, bevorzugt Ethylenoxid, mit Alkoholen, bevorzugt im Sinne der vorliegenden Erfindung die längerkettigen Alkohole. In der Regel entsteht aus n Molen Ethylenoxid und einem Mol Alkohol, abhängig von den Reaktionsbedingungen ein komplexes Gemisch von Additionsprodukten unterschiedlichen Ethoxylierungsgrades. Eine weitere Ausführungsform besteht im Einsatz von Gemischen der Alkylenoxide, bevorzugt des Gemisches von Ethylenoxid und Propylenoxid. Auch kann man gewünschtenfalls durch eine abschließende Veretherung mit kurzkettigen Alkylgruppen, wie bevorzugt der Butylgruppe, zur Substanzklasse der "verschlossenen" Alkoholethoxylate gelangen, die ebenfalls im Sinne der Erfindung eingesetzt werden kann. Ganz besonders bevorzugt im Sinne der vorliegenden Erfindung sind dabei hochethoxylierte Fettalkohole oder deren Gemische mit endgruppenverschlossenen Fettalkoholethoxylaten.

Die beschriebenen Formulierungen können vorzugsweise als kalklösende Mittel anorganische oder organische Säuren wie die Zitronensäure, Essigsäure, Milchsäure oder deren wasserlöslichen Salze in einer Menge von 1 - 12 Gew.-% enthalten. Besonders bevorzugt sind Gehalte von 2 - 5 Gew.-%.

Die erfindungsgemäßen Mittel enthalten vorzugsweise Farbstoff, entweder für die Farbgebung des Produktes oder für die Farbgebung der den Behälter umspielenden Flüssigkeit. Bevorzugt liegt der Gehalt an wasserlöslichen Farbstoffen < 1 Gew.-% und dient zur Verbesserung der Optik des Produktes.

Wenn ein zusätzliches Farbsignal beim Einspülvorgang gewünscht ist, kann der Gehalt an wasserlöslichen Farbstoffen bis 5 Gew.-% betragen. Vorzugsweise liegt der Gehalt bei Mengen bis zu 3 Gew.-%. insbesondere bis zu 2 Gew.-% und äußerst bevorzugt bis zu 1 Gew.-%.

Obwohl die erfindungsgemäßen Gele bereits ohne diese Komponente eine ausgezeichnete Reinigungswirkung besitzen, kann die hygienische Wirkung durch den Zusatz keimhemmender Mittel verstärkt werden. Die Menge dieser Mittel hängt stark von der Wirksamkeit der jeweiligen Verbindung ab und kann bis zu 5 Gew.-% betragen. Vorzugsweise werden mindestens 0,01 Gew.-% in die Gele eingearbeitet. Besonders bevorzugt ist der Bereich zwischen 0,01 Gew.-% und 3 Gew.-%. Geeignet sind insbesondere lsothiazolingemische, Natriumbenzoat oder Salicylsäure bzw. Salicylate. Weitere bevorzugte Einsatzmengen liegen bei 0,01 bis 2 Gew.-%, insbesondere bei 0,01 bis 1 Gew.-%.

Als Lösungsvermittler, etwa für Farbstoffe und Parfümöle, können beispielsweise Alkanolamine, Polyole wie Ethylenglycol, Vertreter der niederen Alkohole wie Propylenglycol, Glycerin und andere ein- und mehrwertige Alkohole, sowie Alkylbenzolsulfonate mit 1 bis 3 Kohlenstoffatomen im Alkylrest dienen. Besonders bevorzugt ist dabei die Gruppe der niederen Alkohole, ganz besonders Ethanol. Bevorzugte Einsatzmengen liegen bis zu 5 Gew.-%, insbesondere bei 0,01 bis 4 Gew.-%, vorteilhafterweise bei 0,1 bis 4 Gew.-% und ganz besonders bevorzugt bei 0,5 bis 3 Gew.-%.

Zu den üblichen Verdickungsmitteln, die bei Bedarf zusätzlich ebenfalls einsetzbar wären, zählen Hamstoff, Natriumchlorid, Natriumsulfat, Magnesiumsulfat, Ammoniumchlorid und Magnesiumchlorid sowie die Kombination dieser Verdickungsmittel. Der Einsatz dieser zusätzlichen Verdickungsmittel ist jedoch nicht bevorzugt.

In den erfindungsgemäßen Reinigungsmitteln können ggf. wasserlösliche und wasserunlösliche Builder enthalten sein. Dabei sind dann wasserlösliche Builder bevorzugt, da sie auf harten Oberflächen in der Regel weniger dazu tendieren, unlösliche Rückstände zu bilden. Übliche Builder oder Komplexbildner, die im Rahmen der Erfindung zugegen sein können, sind die niedermolekularen Polycarbonsäuren und ihre Salze, die homopolymeren und copolymeren Polycarbonsäuren und ihre Salze, die Citronensäure und ihre Salze, die Carbonate, Phosphate und Silikate. Zu wasserunlöslichen Buildern zählen die Zeolithe, die ebenfalls verwendet werden können, ebenso wie Mischungen der vorgenannten Buildersubstanzen. Besonders bevorzugt ist die Gruppe der Citrate. Vorzugsweise enthalten die erfindungsgemäßen Mittel Builder oder Komplexbildner in Mengen bis zu 10 Gew.-% insbesondere 0,1 bis 8 Gew.-%, besonders bevorzugt 1 bis 6 Gew.-% und ganz besonders bevorzugt 2 bis 5 Gew.-%.

### Beispiele

Die nachfolgenden Beispiele sollen einige der bevorzugten erfindungsgemäßen Zusammensetzungen beschreiben. Dabei wurde die Leistungsfähigkeit mit folgenden Methoden bestimmt.

### Viskosität

Die Messung der Viskosität in den aufgeführten Beispielen erfolgte mit einem Brookfield Roto Viskosimeter, Rotationsviskosimeter, Typ RVT mit Helipath-Einrichtung und der Spindel TA bei 1 Upm und 23 °C.

### Schaumverhaltentest nach Wagner

0,1 g Gel werden in 500 ml Leitungswasser 17 °d in einem 1000 ml Meßzylinder mit 40 Hüben bei einer Drehgeschwindigkeit von 100 Upm aufgeschäumt. Das Gebilde des Schaumvolumens wird nach 1, 3 und 10 min abgelesen.

### Abspülverhalten

Die Messung erfolgt auf einer automatisch gesteuerten WC-Anlage, die in Abständen von 1 Stunde den Inhalt des Wasserkastens abgibt und den Kasten neu mit 9 l Leitungswasser mit 17 °d und einer Wassertemperatur von 15 - 16 °C füllt. Es wird jeweils 1 Füllung eines Gefäßes gemäß der DE 195 201 45 in die Toiletten eingehängt und festgestellt, wieviel Spülungen bis zum vollständigen Verbrauch möglich sind. Die Durchschnittsergebnisse werden aus 5 Parallelversuchen ermittelt.

### Bestimmung des Kalklösevermögens

Vorgewogene weiße Carrara-Marmorplatten mit der Abmessung 75 x 150 x 5 mm werden in einer Plexiglasküvette vollständig in das Gel eingetaucht. Dies geschieht für eine Zeit von 10 sec. Danach wird die Platte entnommen und senkrecht in ein dafür vorgesehenes Stativ gestellt. Das hat so zu geschehen, daß anhaftendes Produkt ablaufen kann. Die Einwirkzeit des anhaftenden Produktes beträgt weitere 10 min. Danach wird die Platte mit Wasser abgespült und nach Trocknung bei 105 °C der Gewichtsverlust ermittelt.

### pH-Wert

Die Messung erfolgte elektrochemisch im Konzentrat.

### Lagerstabilität

Die Lagerung erfolgte in elektrisch gesteuerten Wärmekammern. Die Lagerzeit bei 40 °C beträgt 3 und 4 Wochen, bei 23 °C 12 Wochen. Danach erfolgte eine visuelle Abmusterung der gelagerten Ware.

### Beispiel 1

### Reinigungs-Gel mit Kalklösung auf Basis eines nichtionischen Tensidsystems

| Mengenangaben in | Gew.-% |
|---|---|
| Xanthan Gum granuliert, z.B. Keltrol® RD | 2,3 |
| C₈ - ₁₀ Alkylpolyglycosid | 16,0 |
| Parfümöle Zitronennote | 5,0 |
| Citronensäure | 3,0 |
| Ethanol | 3,0 |
| Farbstoff, wasserlöslich | < 0,01 |
| Wasser | add 100 |

| | |
|---|---|
| Viskosität | 70.000 - 75.000 mPas |
| pH-Wert | 2,6 |
| Gel-Struktur/Aussehen | transparentes Gel |
| Füllmenge | 40 g |
| Abspülverhalten | 220 Spülungen bei 21 Spütungen/Tag |
| Schaumverhalten | 300 ml nach 1 min; 300 ml nach 3 min; 250 ml nach 10 |
| | min |
| Kalklösevermögen | 193 mg Calciumcarbonat |
| Lagerstabilität | 4 Wochen bei 40 °C keine Phasentrennung |

### Herstellungsvariante 1:

Die Herstellung kann in den unterschiedlichsten Ansatzgrößen bis zum Tonnenmaßstab durchgeführt werden. Üblicherweise wird Wasser in einer handelsüblichen Mischeranlage, wie z. B. einer Beco-Mix-Anlage vorgelegt, und der Farbstoff eingerührt. Der verwendete Xanthan Gum wird mit Lösungsmittel, bevorzugt Ethanol und dem gewünschten Parfumöl separat aufgeschlämmt. Die Suspension wird der wässerigen Vorlage zugegeben und mit geringen Geschwindigkeiten, beispielsweise 30 Upm gerührt.
Es zeigt sich bei den Untersuchungen, daß nach Zugabe aller Komponenten eine Zeit zwischen wenigen Minuten und einigen Stunden zur Erreichung der erfindungsgemäßen Konsistenz wünschenswert ist. Im vorliegenden Fall wurde nach 30 min das Tensid (Alkylpolyglycosid) langsam zudosiert. Anschließend wurde die Zitronensäure zugesetzt.
Soll ein blasenfreies Gel gewährleistet werden, ist die Mischung in einem geeigneten Behälter in Abhängigkeit von der Viskosität in der Regel aber für eine kurze Zeit, beispielsweise 15 min unter reduzierten Druck oder ein Vakuum zu setzen.
Die Abfüllung in die geeigneten Vorratsbehälter kann dann z. B. über einen geeigneten handelsüblichen Tubenfüller erfolgen.

### Beispiel 2

### Reinigungs-Gel mit Kalklösung und Desinfektionsmittel

| | Gew.-% |
|---|---|
| Xanthan Gum | 2,70 |
| C₈ - ₁₀ Alkylpolyglucosid | 5,44 |
| Parfüm Apfelnote | 6,00 |
| Citronensäure 1H2O | 3,30 |
| Ethanol | 3,00 |
| Halbacetale-Isothiazoline-Kombination | 0,15 |
| Farbstoff Blau / Farbstoff Gelb | < 0,01 |
| Wasser | add 100 |

| | |
|---|---|
| Viskosität | 65. 000- 70.000 mPas |
| pH-Wert | 2,6 |
| Gel-Struktur/Aussehen | transparentes Gel |
| Füllmenge | 50 g |
| Abspülverhalten | 250 Spülungen bei 21 Spülungen/Tag |
| Schaumverhalten | 310 ml nach 1 min; 300 ml nach 3 min; 270 ml nach 10 min |
| Kalklösevermögen | 190 mg Calciumcarbonat |
| Lagerstabilität | 4 Wochen bei 40 °C Luftblasen im Gel stabil 12 Wochen bei 23 °C keine Phasentrennung |

### Herstellungsvariante 2:

Die Herstellung kann auch hier in den unterschiedlichsten Ansatzgrößen bis zum Tonnenmaßstab durchgeführt werden.
Üblicherweise wird hier Wasser in einer handelsüblichen Mischeranlage, wie z. B. einer Beco-Mix-Anlage vorgelegt und der verwendete Xanthan Gum eingerührt . Die Suspension wird der Vorlage zugegeben und mit geringen Geschwindigkeiten, beispielsweise 30 Upm gerührt, bevor nach 30 min das Tensid (bzw. das Tensidgemisch; siehe nachfolgende Beispiele) langsam zudosiert wurde. Anschließend wurde der Farbstoff zugegeben, bevor eine ethanolische Lösung des Parfums nachdosiert wurde. Danach wurde das Desinfektionsmittel zugegeben.
Die Abfüllung kann in diesem Fall z. B. über einen Flaschenrundläufer in eine handelsübliche Dosierflasche erfolgen.

### Beispiel 3

### Reinigungs-Gel mit Komplexbildner und Desinfektionsmittel

| | Gew.-% |
|---|---|
| Polysaccharid (Keltrol RD) | 2,9 |
| C₈ - ₁₀ Alkylpolyglucosid | 5,4 |
| C₁₂-₁₄ Fettalkylethersulfat mit 2 EO | 8,1 |
| Trinatriumcitrat | 5,0 |
| Parfümöl Missouri (Lucta) 91025 P | 6,0 |
| Ethanol | 3,0 |
| Salicylsäure | 0,3 |
| Farbstoff, wasserl. Blau / Gelb | < 0,01 |
| Wasser | ad 100 |

| | |
|---|---|
| Viskosität | 70.000 mPas |
| pH-Wert | 10,0 |
| Gel-Struktur/Aussehen | transparentes Gel |
| Füllmenge | 40 g |
| Abspülverhalten | 230 Spülungen bei 21 Spülungen/Tag |
| Lagerstabilität: | 4 Wochen bei 40 °C und nach 12 Wochen bei 23 °C keine |
| Phasentrennung | |
| Herstellung wie Beispiel 1 | |

### Beispiel 4

### Duftverstärktes Reinigungs-Gel

| | Gew.-% |
|---|---|
| Polysaccharid (Keltrol RD) | 2,5 |
| C₈ - ₁₀ Alkylpolyglucosid | 12,0 |
| C₁₂-₁₄ Alkylpolyglucosid | 2,5 |
| C₁₂-₁₄ Fettalkylethersulfat mit 2 EO | 2,8 |
| Citronensäure | 3,0 |
| Parfümöl Apfelnote (TTF) 88-3813 | 10,0 |
| Ethanol | 3,0 |
| Farbstoff, wasserl. Blau | < 0,01 % |
| Wasser | ad 100 |

| | |
|---|---|
| Viskosität | 87.000 mPas |
| pH-Wert | 3,5 |
| Gel-Struktur/Aussehen | trübes Gel mit Luftblasen |
| Lagerstabilität: | 4 Wochen bei 40 °C und nach 12 Wochen bei 23 °C keine |
| Phasentrennung | |
| Herstellung: wie Beispiele | 1, 2 |

### Beispiel 5

### Hochduftaktives Reinigungs-Gel mit maximalem Parfümgehalt

| | Gew.-% |
|---|---|
| Polysaccharid (Keltrol T) | 2,6 |
| C₈ - ₁₀ Alkylpolyglucosid | 16,0 |
| C₁₂-₁₄ Ethersutfat mit 2 EO | 2,8 |
| Citronensäure | 3,0 |
| Parfümöl Apfelnote (TTF) 88-3813 | 15,0 |
| Ethanol | 6,0 |
| Halbacetale-Isothiazolin-Kombination | 0,15 |
| Farbstoff, wasserl. Blau / Gelb | < 0,01 % |
| Wasser | ad 100 |

| | |
|---|---|
| Viskosität | 95.000 mPas |
| pH-Wert | 3,6 |
| Gel-Struktur/Aussehen | trübes Gel mit cremigem Charakter |
| Füllmenge | 35 g |
| Abspülverhalten | 300 Spülungen bei 21 Spülungen/Tag |
| Schaumverhalten | 100 ml 1 min; 80 ml 3 min; 50 ml 10 min. |
| Lagerstabilität: | 4 Wochen bei 40 °C und nach 12 Wochen bei 23 °C keine |
| Phasentrennung | |

### Herstellung: wie Beispiel 1

Die Einarbeitung von hohen Parfumgehalten bedarf u. U. kleinerer Dosierschritte, um die Phasenstabilität noch zu gewährleisten.

### Beispiel 6

### Hochviskoses Reinigungs-Gel mit erhöhter Haltbarkeit

| | Gew.-% |
|---|---|
| Polysaccharid (Keltrol RD) | 4,5 |
| C₈ - ₁₀ Alkylpolyglucosid | 16,0 |
| C₁₂-₁₄ Ethersulfat mit 2 EO | 2,9 |
| Citronensäure | 3,5 |
| Parfümöl Apfelnote (TTF) 88-3813 | 6,0 |
| Ethanol | 3,5 |
| Salicylsäure | 0,2 |
| Farbstoff, wasserl. Blau / Gelb | < 0,01 |
| Wasser | ad 100 |

| | |
|---|---|
| Viskosität | 148.000 mPas |
| pH-Wert | 3,6 |
| Gel-Struktur/Aussehen | frisches, leicht trübes Gel mit Luftblasen |
| Füllmenge | 50 g |
| Abspülverhalten | 500 Spülungen bei 21 Spülungen/Tag |
| Schaumverhalten | 290 ml nach 1 min, 290 ml nach 3 min, 250 ml nach 10 min |
| Lagerstabilität: | 4 Wochen bei 40 °C und nach 12 Wochen bei 23 °C keine |
| Phasentrennung | |
| Herstellung: wie Beispiel 1 | |

### Beispiel 7

### Viskoses Reinigungs-Gel mit Amphotensid

| | Gew.-% |
|---|---|
| Polysaccharid (Keltrol T) | 2,7 |
| C₈ - ₁₀ Alkylpolyglucosid | 12,8 |
| Fettsäureamidderivat m. Betainstruktur (DehytonK) | 10,0 |
| Citronensäure | 3,0 |
| Parfümöl Citrusnote (TTF) 15-0596-A | 5,0 |
| Ethanol | 2,5 |
| Halbacetale-Isothiazolin-Kombination | 0,15 |
| Farbstoff, wasserl. Gelb | < 0,01 |
| Wasser | ad 100 |

| | |
|---|---|
| Viskosität | 90.000 mPas |
| pH-Wert | 3,5 |
| Gel-Struktur/Aussehen | transparentes Gel |
| Füllmenge | 40 g |
| Abspülverhalten | 280 Spülungen bei 21 Spülungen/Tag |
| Schaumverhalten | 250 ml 1 min; 200 ml 3 min; 150 ml 10 min |
| Lagerstabilität: | 4 Wochen bei 40 °C und nach 12 Wochen bei 23 °C keine |
| Phasentrennung | |
| Herstellung: wie Beispiel 1 | |

### Beispiel 8

### Reinigungs-Gel mit Schaumbooster

| | Gew.-% |
|---|---|
| Polysaccharid (Keltrol RD) | 2,0 |
| C₈ - 10 Alkylpolyglucosid | 5,4 |
| C₁₂-₁₄ FAS (Texapon LS 35) | 5,7 |
| Kokosfettsäurediethanolamid | 2,0 |
| Citronensäure | 3,5 |
| Parfümöl Citrusnote (TTF) 92-4536 | 6,0 |
| Ethanol | 3,0 |
| Halbacetale-lsothiazolin-Kombination | 0,15 |
| Farbstoff, wasserl. Blau | < 0,01 |
| Wasser | ad 100 |

| | |
|---|---|
| Viskosität | 53.000 mPas |
| pH-Wert | 3,5 |
| Gel-Struktur/Aussehen | trübes Gel |
| Lagerstabilität: | 4 Wochen bei 40 °C und nach 12 Wochen bei 23 °C keine |
| Phasentrennung | |
| Herstellung: wie Beispiel 1 + Zusatz von Fettsäurediethanolamid. | |

### Beispiel 9

### Reinigungs-Gel mit erhöhtem Kalklösevermögen

| | Gew.-% |
|---|---|
| Polysaccharid (Keltrol T) | 2,8 |
| C₈ - 10 Alkylpolyglucosid | 5,4 |
| C₁₂-₁₄ Ethersulfat mit 2 EO | 8,1 |
| Citronensäure | 10,0 |
| Parfümöl Cool water (TTF) 96-5239 | 4,5 |
| Ethanol | 3,0 |
| Halbacetale-Isothiazolin-Kombination | 0,15 |
| Farbstoff, wasserl. Blau / Gelb | < 0,01 |
| Wasser | ad 100 |

| | |
|---|---|
| Viskosität | 72.000 mPas |
| pH-Wert | 2,3 |
| Gel-Struktur/Aussehen | opakes Gel |
| Lagerstabilität: | 4 Wochen bei 40 °C und nach 12 Wochen bei 23 °C keine |
| Phasentrennung | |
| Herstellung: wie Beispiel 1 | |

### Beispiel 11

### Reinigungsgel auf Nio-Tensidbasis

| | Gew.-% |
|---|---|
| Polysaccharid (Keltrol T) | 2,5 |
| C₈ - C₁₀ Alkylpolyglucosid | 5,4 |
| Fettalkohol C₁₂-C₁₈ + 7 EO (Dehydol LT 7) | 10,0 |
| Citronensäure | 3,0 |
| Parfümöl Citrusnote | 5,1 |
| Ethanol | 3,0 |
| Halbacetale-Isothiazolin-Kombination | 0,05 |
| Farbstoff wasserlösl. Blau + Gelb | < 0,01 |
| Wasser | ad 100 |

| | |
|---|---|
| Viskosität | 100.000 mPas |
| pH-Wert | 2,8 |
| Gel-Struktur/Aussehen | klar, transparentes Gel |
| Lagerstabilität | 3 Wochen 40 °C keine Phasentrennung 12 Wochen 23 °C keine Phasentrennung |
| Herstellung: wie Beispiel 2 | |

### Vergleichs-Beispiele mit anderen Gelbildenden Systemen

- A1, A2: Kochsalzverdicktes Tensidsystem
- B1, B2, B3: Gel auf Polyacrylsäurebasis
- C1: Gel auf Hydroxyethylcellulose-Basis

### Kochsalzverdicktes Tensidsystem

| | Gew.-% | Gew.-% |
|---|---|---|
| Natriumchlorid | 1,0 | 5,0 |
| C₁₂-₁₄ Fettalkoholethersulfat + 2 EO | 5,6 | 6,0 |
| Fettsäureamid mit Betainstruktur Dehyton K | 3,3 | 3,5 |
| Parfüm Citrus | 1,0 | 6,0 |
| Wasser | ad 100 | 100 |

| | | |
|---|---|---|
| Viskosität | 60,000 mPas | 18.000 mPas |
| pH-Wert | 9,0 | 9,0 |
| Gel-Struktur/Aussehen | klar, leicht trübe | |
| Haltbarkeit verdünnt sich beim Abspülen stark mit Wasser. | | |
| Keine stabile Viskosität. Fließt nach dem Einfüllen aus dem Behältnis. | | |

### Vergleichs-Beispiele B1, B2, B3

### Gel auf Polyacrylsäurebasis

| | Gew.-% | Gew.-% | Gew.-% |
|---|---|---|---|
| Polyacrylsäure (Carbopol® ETD 2690) | 1,0 | - | - |
| ETD 2691 | - | 1,0 | - |
| EZ 2 | - | - | 1,0 |
| C₈-₁₀ Alkylpolyglucosid | 5,4 | 5,4 | 5,4 |
| C₁₂-₁₄ Fettalkoholethersulfat + 2 EO | 8,12 | 8,12 | 8,12 |
| Parfümöl Apfelnote | 6,0 | 6,0 | 6,0 |
| Ethanol | 3,0 | 3,0 | 3,0 |
| Triethanolamin | 1,8 | 2,0 | 2,2 |
| Farbstoff | < 0,1 | < 0,1 | < 0,1 |
| Wasser | ad 100 | ad 100 | ad 100 |
| Viskosität | 200 mPas | | |
| pH-Wert | 7,5 | 8,0 | 8,5 |
| Gel-Struktur/Aussehen | trübe, gering viskose Flüssigkeit ohne Gel-Bildung | | |
| Haltbarkeit | fließt undosierbar aus dem Behältnis | | |

### Vergleichs-Beispiel C1

### Gel auf Hydroxyethylcellulose-Basis

| | Gew.-% |
|---|---|
| Natrosol 250 HHBR | 2,5 |
| C₈₋₁₀ Alkylpolyglucosid | 5,4 |
| C₁₂-₁₄ Fettalkoholethersulfat + 2 EO | 8,12 |
| Ethanol | 3,0 |
| Parfümöl Apfelnote | 6,0 |
| Trinatriumcitrat | 3,0 |
| Farbstoff, Konservierungsmittel | < 1,0 |
| Wasser | ad 100 |
| Viskosität | nicht zu ermitteln, da das entstehende Gel sofort nach der |
| Parfümzugabe phasensepariert. | |
| pH-Wert | 7,5 |

## Patentansprüche

1. Stabiles gelförmiges scherverdünnendes Reinigungsmittel, enthaltend Polysaccharid, als Tensidsystem ein C₈- bis C₂₂-Alkylpolyglycosid und Parfümkomponenten, **dadurch gekennzeichnet daß**
a) als Polysaccharid Xanthan-Gum und/oder Guar-Gum in Mengen zwischen 1 und 5 Gew.-%,
b) als eine Komponente des Tensidsystems ein C₈- bis C₂₂-Alkylpolyglycosid in Mengen zwischen 3 und 25 Gew.-% und
c) die Parfümkomponente oder die Parfümkomponenten in Mengen von 2 bis 15 Gew.-%
d) sowie ggf. weitere Inhaltsstoffe wie Co-Tenside, kalklösende Mittel, Farbstoffe, keimhemmende Mittel, Perlglanzmittel, Stabilisatoren, Reinigungsverstärker und Gebrauchsabsorber enthalten sind, wobei
e) die Mittel eine Viskosität von 30.000 bis 150.000 mPas aufweisen, gemessen mit einem Brookfield Rotationsviskosimeter, Typ RVT mit Helipath-Einrichtung und der Spindel TA bei 1 Upm und 23°C.

2. Mittel nach Anspruch 1, **dadurch gekennzeichnet, daß** es Xanthan-Gum und/oder Guar-Gum in Mengen zwischen 1 bis 4 Gew.-%, vorzugsweise zwischen 1,5 und 3,5 Gew.-% uns insbesondere zwischen 1,8 und 3 Gew.-% enthält.

3. Mittel nach Anspruch 1 oder 2, **dadurch gekennzeichnet, daß** es C₈- bis C₂₂-Alkylpolyglycoside in Mengen von 4 bis 20 Gew.-%, vorzugsweise von 5 bis 17 Gew.-% und insbesondere von 5 bis 15 Gew.-% enthält.

4. Mittel nach einem der Ansprüche 1 bis 3, **dadurch gekennzeichnet, daß** es die Parfümkomponente(n) in Mengen von 2 bis 12 Gew.-% und vorzugsweise von 3 bis 8 Gew.-% enthält.

5. Mittel nach einem der Ansprüche 1 bis 4, **dadurch gekennzeichnet, daß** es Luftblasen, vorzugsweise solche mit 0,1 bis 20 mm Durchmesser enthält, wobei vorteilhafterweise nicht mehr als 30 Vol.-% Luft enthalten sind.

6. Mittel nach einem der Ansprüche 1 bis 5, **dadurch gekennzeichnet, daß** als kalklösende Mittel anorganische oder organische Säuren oder deren Salze oder deren Gemische, bevorzugt Zitronensäure, Essigsäure, Milchsäure in Mengen von 1 bis 12 Gew.-%, bevorzugt in 2 bis 5 Gew.-% enthalten sind.

7. Mittel nach einem der Ansprüche 1 bis 6, **dadurch gekennzeichnet, daß** ein Farbstoff, bevorzugt in wasserlöslicher Form, in Mengen bis zu 5 Gew.-% bevorzugt bis 3 Gew.-%, besonders bevorzugt bis 2 Gew.-% und ganz besonders bevorzugt bis zu 1 Gew.-% enthalten ist.

8. Mittel nach einem der Ansprüche 1 bis 7, **dadurch gekennzeichnet, daß** ein keimhemmendes Mittel, bevorzugt ausgewählt aus der Gruppe der lsothiazoline, der Benzoate oder der Salicylsäure oder Salicylate, in Mengen bis zu 5 Gew.-%, bevorzugt 0,01 bis 3 Gew.-%, besonders bevorzugt 0,01 bis 2 Gew.-% und ganz besonders bevorzugt 0,01 bis 1 Gew.-% enthalten ist.

9. Mittel nach einem der Ansprüche 1 bis 8, **dadurch gekennzeichnet, daß** ein Builder oder Komplexbildner, bevorzugt ausgewählt aus der Gruppe der Citrate, in Mengen bis zu 10 Gew.-%, bevorzugt 0,1 bis 8 Gew.-%, besonders bevorzugt 1 bis 6 Gew.-% und ganz besonders bevorzugt 2 bis 5 Gew.-% enthalten ist.

10. Mittel nach einem der Ansprüche 1 bis 9, **dadurch gekennzeichnet, daß** ein Lösungsmittel, bevorzugt ausgewählt aus der Gruppe der niederen Alkohole in Mengen bis zu 5 Gew.-%, bevorzugt 0,01 bis 4 Gew.-%, und ganz besonders bevorzugt 0,5 bis 3 Gew.-% enthalten ist.

11. Mittel nach einem der Ansprüche 1 bis 10, **dadurch gekennzeichnet, daß** als zusätzliche Co-Tenside Fettalkoholethersulfate (FAEOS) und/oder Fettalkoholsulfate (FAS) enthalten sind, wobei das Gewichtsverhältnis Alkylpolyglycosid zu Co-Tensid bevorzugt mindestens 1, vorzugsweise zwischen 50 : 1 und 1 : 1, besonders bevorzugt zwischen 10 : 1 und 1,5 : 1 und ganz besonders bevorzugt zwischen 5 : 1 und 1,8 : 1 liegt.

12. Verfahren zur Herstellung der Reinigungsmittel nach einem der Ansprüche 1 bis 11, **dadurch gekennzeichnet, daß** das Polysaccharid in einem Lösungsmittel aus der Gruppe der niederen einwertigen Alkohole, bevorzugt Ethanol, mit dem gewünschten Parfümöl separat aufgeschlämmt, zu einer wässerigen Lösung gegeben wird, die einen Farbstoff enthalten kann, und dann, gegebenenfalls nach einer Wartezeit zwischen wenigen Minuten und mehreren Stunden, das Tensid oder das Tensidgemisch langsam zudosiert wird und anschließend mit weiteren Inhaltsstoffen versetzt wird, bevor gewünschtenfalls für einen Zeitraum zwischen wenigen Minuten und mehreren Stunden ein reduzierter Druck angelegt wird.

13. Verwendung der Reinigungsmittel nach einem der Ansprüche 1 bis 11 als Reinigungsmittel für Spültoiletten.

14. Verfahren zur Reinigung einer Spültoilette, bei dem ein mit einer Füllung eines Reinigungsmittels in die Toilette eingehängtes Behältnis mit dem Wasser der Spülung überströmt wird, **dadurch gekennzeichnet, daß** das Behältnis ein Reinigungsmittel nach einem der Ansprüche 1 bis 11 enthält.

15. Verfahren nach Anspruch 14, **dadurch gekennzeichnet, daß** das Behältnis mit Reinigungsmittel nachgefüllt wird, vorzugsweise aus einem das Reinigungsmittel enthaltenden Vorratsbehälter, insbesondere einer Dosierflasche.

16. System zur Reinigung einer Spültoilette, enthaltend ein Reinigungsmittel nach einem der Ansprüche 1 bis 11 und ein für das Reinigungsmittel geeignetes Behältnis.

17. System nach Anspruch 16, **dadurch gekennzeichnet, daß** das Reinigungsmittel in einem Vorratsbehälter oder einer Dosierflasche zum Nachfüllen des Behältnisses enthalten ist.

18. System nach Anspruch 16 oder 17, **dadurch gekennzeichnet, daß** das Behältnis in die Toilette eingehängt ist.

19. System nach einem der Ansprüche 16 bis 18, **dadurch gekennzeichnet, daß** das Behältnis eine Füllung des Reinigungsmittels enthält.

20. Verwendung eines Systems nach Anspruch 16 bis 19 zur Reinigung von Spültoiletten.

## Claims

1. Stable gelatinous cleaning composition which thins on application of shear forces and comprises polysaccharide, as surfactant system a C₈- to C₂₂-alkyl polyglycoside and perfume components, **characterized in that**
a) as polysaccharide xanthan gum and/or guar gum is/are present in amounts between 1 and 5% by weight,
b) as a component of the surfactant system, a C₈- to C₂₂-alkyl polyglycoside is present in amounts between 3 and 25% by weight and
c) the perfume component or the perfume components is/are present in amounts of from 2 to 15% by weight
d) and, where appropriate, other ingredients such as co-surfactants, limescale-dissolving agents, dyes, antibacterial agents, pearlizing agents, stabilizers, detergency boosters and odour-absorbers are present, where
e) the compositions have a viscosity of from 30,000 to 150,000 mPas, measured using a Brookfield RVT rotation viscometer with Helipath stand and TA spindle at 1 rpm and 23°C.

2. Composition according to Claim 1, **characterized in that** it comprises xanthan gum and/or guar gum in amounts between 1 and 4% by weight, preferably between 1.5 and 3.5% by weight and in particular between 1.8 and 3% by weight.

3. Composition according to Claim 1 or 2, **characterized in that** it comprises C₈- to C₂₂-alkyl polyglycosides in amounts of from 4 to 20% by weight, preferably from 5 to 17% by weight and in particular from 5 to 15% by weight.

4. Composition according to one of Claims 1 to 3, **characterized in that** it comprises the perfume component(s) in amounts of from 2 to 12% by weight and preferably from 3 to 8% by weight.

5. Composition according to one of Claims 1 to 4, **characterized in that** it contains air bubbles, preferably those having diameters of from 0.1 to 20 mm, where, advantageously, not more than 30 vol-% of air are present.

6. Composition according to one of Claims 1 to 5, **characterized in that** the limescale-dissolving agents are inorganic or organic acids or salts thereof or mixtures thereof, preferably citric acid, acetic acid, lactic acid, in amounts of from 1 to 12% by weight, preferably from 2 to 5% by weight.

7. Composition according to one of Claims 1 to 6, **characterized in that** a dye, preferably in watersoluble form, is present in amounts up to 5% by weight, preferably up to 3% by weight, particularly preferably up to 2% by weight and very particularly preferably up to 1% by weight.

8. Composition according to one of Claims 1 to 7, **characterized in that** an antibacterial agent, preferably chosen from the group consisting of isothiazolines, benzoates or salicylic acid or salicylates, is present in amounts up to 5% by weight, preferably from 0.01 to 3% by weight, particularly preferably from 0.01 to 2% by weight and very particularly preferably from 0.01 to 1% by weight.

9. Composition according to one of Claims 1 to 8, **characterized in that** a builder or complexing agent, preferably chosen from the group of citrates, is present in amounts up to 10% by weight, preferably from 0.1 to 8% by weight, particularly preferably from 1 to 6% by weight and very particularly preferably from 2 to 5% by weight.

10. Composition according to one of Claims 1 to 9, **characterized in that** a solvent, preferably chosen from the group of lower alcohols, is present in amounts up to 5% by weight, preferably from 0.01 to 4% by weight, and very particularly preferably from 0.5 to 3% by weight.

11. Composition according to one of Claims 1 to 10, **characterized in that** the additional co-surfactants are fatty alcohol ether sulphates (FAEOS) and/or fatty alcohol sulphates (FAS), the weight ratio of alkyl polyglycoside to co-surfactant preferably being at least 1, advantageously between 50:1 and 1:1, particularly preferably between 10:1 and 1.5 to 1 and very particularly preferably between 5:1 and 1.8:1.

12. Process for the preparation of the cleaning compositions according to one of Claims 1 to 11, **characterized in that** the polysaccharide is slurried separately in a solvent from the group of lower monohydric alcohols, preferably ethanol, with the desired perfume oil, added to an aqueous solution which may contain a dye, and then, optionally after a waiting period of between a few minutes and several hours, the surfactant or the surfactant mixture is slowly metered in and then the other ingredients are added, before, if desired, a reduced pressure is applied for a period of between a few minutes and several hours.

13. Use of the cleaning compositions according to one of Claims 1 to 11 as a cleaning composition for flush toilets.

14. Process for cleaning a flush toilet wherein flushing water flows over a receptacle filled with a cleaning composition and hung into the toilet, **characterized in that** the receptacle contains a cleaning composition according to any one of Claims 1 to 11.

15. Process according to Claim 14, **characterized in that** the receptacle is refilled with cleaning composition, preferably from a storage container containing the cleaning composition, especially from a dosing bottle.

16. System for cleaning a flush toilet, containing a cleaning composition according to any one of Claims 1 to 11 and a receptacle suitable for the cleaning composition.

17. System according to Claim 16, **characterized in that** the cleaning composition is contained in a storage container or a dosing bottle for refilling the receptacle.

18. System according to Claim 16 or 17, **characterized in that** the receptacle is hung into the toilet.

19. System according to any one of Claims 16 to 18, **characterized in that** the receptacle contains a filling of the cleaning composition.

20. Use of a system according to Claim 16 to 19 for cleaning flush toilets.

## Revendications

1. Détergent en forme de gel stable qui se dilue par cisaillement, contenant un polysaccharide, comme système tensioactif un alkyle en C₈ à C₂₂-polyglycoside et des composants de parfum, **caractérisé en ce qu'**il comprend :
a) comme polysaccharide, de la gomme de xanthane et/ou de la gomme de guar, à des quantités comprises entre 1 et 5% en poids,
b) comme composant du système tensioactif, un alkyle en C₈ à C₂₂-polyglycoside à des quantités comprises entre 3 et 25% en poids, et
c) le composant de parfum ou les composants de parfum, à des quantités allant de 2 à 15% en poids,
d) ainsi que, le cas échéant, d'autres constituants comme des agents co-tensioactifs, des agents dissolvant le calcaire, des colorants, des agents anti-germes, des agents d'aspect nacré, des stabilisateurs, des renforçateurs de détergence et des absorbants d'odeurs, où
e) les agents présentent une viscosité de 30 000 à 150 000 mPas, mesurée avec un viscosimètre à rotation Brookfield, de type RVT, avec un dispositif Helipath et un arbre TA à 1 tpm et à 23°C.

2. Agent selon la revendication 1, **caractérisé en ce qu'**il contient de la gomme de xanthane et/ou de la gomme de guar à des quantités comprises entre 1 et 4% en poids, de préférence entre 1,5 et 3,5 % en poids et en particulier entre 1,8 et 3% en poids.

3. Agent selon l'une des revendications 1 ou 2, **caractérisé en ce qu'**il contient des alkyle en C₈ à C₂₂-polyglycosides à des quantités de 4 à 20% en poids, de préférence de 5 à 17% en poids et en particulier de 5 à 15% en poids.

4. Agent selon l'une des revendications 1 à 3, **caractérisé en ce qu'**il contient le ou les composants de parfum à des quantités de 2 à 12% en poids et de préférence de 3 à 8% en poids.

5. Agent selon l'une des revendications 1 à 4, **caractérisé en ce qu'**il contient des bulles d'air, de préférence d'un diamètre de 0,1 à 20 mm, et de préférence à raison d'au plus 30% en volume d'air.

6. Agent selon l'une des revendications 1 à 5, **caractérisé en ce qu'**il contient, comme agents dissolvant le calcaire, des acides inorganiques ou organiques ou leurs sels, ou leurs mélanges, de préférence l'acide citrique, l'acide acétique, l'acide lactique, à des quantités de 1 à 12% en poids, de préférence de 2 à 5% en poids.

7. Agent selon l'une des revendications 1 à 6, **caractérisé en ce qu'**il contient un colorant, de préférence sous une forme soluble dans l'eau, à des quantités allant jusqu'à 5% en poids, de préférence jusqu'à 3% en poids, de façon particulièrement préférée jusqu'à 2% en poids, et de façon tout particulièrement préférée jusqu'à 1 % en poids.

8. Agent selon l'une des revendications 1 à 7, **caractérisé en ce qu'**il contient un agent anti-germes, de préférence choisi dans le groupe des isothiazolines, des benzoates ou de l'acide salicylique ou des salicylates, à des quantités allant jusqu'à 5% en poids, de préférence de 0,01 à 3% en poids, de façon particulièrement préférée de 0,01 à 2% en poids, et de façon tout particulièrement préférée de 0,01 à 1% en poids.

9. Agent selon l'une des revendications 1 à 8, **caractérisé en ce qu'**ils contiennent un builder ou un formateur de complexes, de préférence choisi dans le groupe constitué par les citrates, à des quantités allant jusqu'à 10% en poids, de préférence de 0,1 à 8% en poids, de façon particulièrement préférée de 1 à 6% en poids, et de façon tout particulièrement préférée de 2 à 5% en poids.

10. Agent selon l'une des revendications 1 à 9, **caractérisé en ce qu'**il contient un solvant, de préférence choisi dans le groupe des alcools inférieurs à des quantités allant jusqu'à 5% en poids, de préférence de 0,01 à 4% en poids, et tout particulièrement de 0,5 à 3% en poids.

11. Agent selon l'une des revendications 1 à 10, **caractérisé en ce qu'**il contient, comme co-tensioactifs supplémentaires, des éthersulfates d'alcools gras (ESAG) et/ou des sulfates d'alcools gras (SAG), le rapport pondéral de l'alkylpolyglycoside à l'agent co-tensioactif étant de préférence d'au moins 1, de préférence compris entre 50 : 1 et 1 : 1, de façon particulièrement préférée entre 10 : 1 et 1,5: 1, et de façon tout particulièrement préférée entre 5 : 1 et 1,8 : 1.

12. Procédé de fabrication des détergents selon l'une des revendications 1 à 11, **caractérisé en ce qu'**on ajoute le polysaccharide dans un solvant du groupe des alcools monovalents inférieurs, de préférence l'éthanol, sous une forme séparée en dispersion avec l'essence parfumée désirée, à une solution aqueuse qui peut contenir un colorant, puis, le cas échéant au bout d'un temps d'attente compris entre quelques minutes et plusieurs heures, **en ce qu'**on dose l'agent tensioactif ou le mélange d'agents tensioactifs lentement et ensuite **en ce qu'**on le mélange avec d'autres constituants, avant, si on le désire, d'appliquer une pression réduite pendant une durée comprise entre quelques minutes et plusieurs heures.

13. Utilisation des détergents selon l'une des revendications 1 à 11 comme détergents dans les toilettes à chasse.

14. Procédé de nettoyage de toilettes à chasse, dans lequel on rince à l'eau de la chasse, un récipient avec une charge de détergent suspendu dans la cuvette des toilettes, **caractérisé en ce que** le récipient contient un détergent selon l'une des revendications 1 à 11.

15. Procédé selon la revendication 14, **caractérisé en ce qu'**on recharge le récipient avec du détergent, de préférence à partir d'un récipient de réserve contenant le détergent, en particulier un flacon de dosage.

16. Système de nettoyage de toilettes à chasse contenant un détergent selon l'une des revendications 1 à 11 et un récipient approprié pour le détergent.

17. Système selon la revendication 16, **caractérisé en ce que** le détergent est contenu dans un récipient de réserve ou un flacon de dosage pour le remplissage du récipient.

18. Système selon la revendication 16 ou 17, **caractérisé en ce que** le récipient est suspendu dans la cuvette des toilettes.

19. Système selon l'une des revendications 16 à 18, **caractérisé en ce que** le récipient contient une charge de détergent.

20. Utilisation d'un système selon l'une des revendications 16 à 19 pour le nettoyage de toilettes à chasse.
